# EUROPÄISCHE PATENTSCHRIFT

(11) **EP 0 343 107 B1**
(45) Veröffentlichungstag und Bekanntmachung des Hinweises auf die Patenterteilung: **15.12.1993**
(21) Anmeldenummer: 89810330.4
(22) Anmeldetag: 01.05.1989
(51) Int. Cl.: B41F 11/02

(54) **Konvertierbare Mehrfarben-Druckmaschine zum Schön- und Widerdruck, insbesondere von Banknoten**
Convertible multicolour press for perfecting, particularly for bank notes
Presse convertible à plusieurs couleurs pour imprimer recto-verso, notamment pour papiers-valeurs

(30) Priorität: 18.05.1988 CH 1889/88
(43) Veröffentlichungstag der Anmeldung: 23.11.1989
(73) Patentinhaber: DE LA RUE GIORI S.A., 1003 Lausanne (CH)
(72) Erfinder: Germann, Albrecht Joseph, D-8700 Würzburg (DE)
(74) Vertreter: Jörchel, Dietrich R.A.

(56) Entgegenhaltungen:
- EP-A- 0 132 859
- DE-C- 435 902
- FR-A- 1 263 099
- FR-A- 2 315 389
- GB-A- 1 559 998
- PATENT ABSTRACTS OF JAPAN vol. 8, no. 234 (M-334)(1671) 26 Oktober 1984; JP-A-59 114058 (OKURASHO INSATSUKYOKU) 30 Juni 1984,

## Beschreibung

Die Erfindung bezieht sich auf eine konvertierbare Mehrfarben-Druckmaschine zum Schön- und Widerdruck, insbesondere von Banknoten, gemäss dem Oberbegriff des Patentanspruchs 1.

Eine Druckmaschine dieses Typs ist aus der EP-A 0 132 859 bekannt. Bei dieser bekannten Maschine sind die beiden ersten Zylinder jeder Maschinenhälfte gegeneinandergepresste Gummizylinder, die als Schöndruckzylinder und Widerdruckzylinder zusammenwirken und zwischen denen das zu bedruckende Papier unter gleichzeitige beidseitiger Bedruckung durchgeführt wird. Da jede der beiden Maschinenhälften entweder nach dem Offsetdruckverfahren oder nach dem Sammeldruckverfahren arbeiten kann, liefert diese Schön- und Widerdruckmaschine wahlweise entweder auf beiden Papierseiten einen mehrfarbigen Offsetdruck oder auf beiden Papierseiten einen mehrfarbigen Sammeldruck oder aber auf der einen Papierseite einen mehrfarbigen Offsetdruck und auf der anderen Papierseite einen mehrfarbigen Sammeldruck. Diese Druckmaschine ist insbesondere zur Herstellung von Banknoten bestimmt, wobei die mehrfarbigen, entweder nach dem Offsetdruckverfahren oder dem Sammeldruckverfahren erzeugten Bilder insbesondere einen Sicherheitsuntergrund darstellen.

Während das Sammeldruckverfahren Bilder mit nebeneinanderliegenden Farben liefert, lassen sich nach dem Offsetdruckverfahren Farben und Teilbilder überlagern.

Bei dieser bekannten Druckmaschine wird im Falle eines Offsetdrucks das von den Offsetplattenzylindern herrührende Mehrfarbenbild, welches auf den mit diesen Offsetplattenzylindern zusammenwirkenden Gummizylinder übertragen wird, zunächst noch auf den als Schöndruckzylinder oder Widerdruckzylinder fungierenden Gummizylinder übertragen, bevor es von diesem auf das Papier gelangt. Im Falle eines Sammeldrucks wird das Mehrfarbenbild der eingefärbten Sammeldruckplatte auf dem Sammeldruckplattenzylinder über den Bildübertragungszylinder, der als Gummizylinder ausgebildet ist, auf den als Schöndruckzylinder oder Widerdruckzylinder fungierenden Gummizylinder übertragen, bevor es von diesem auf das Papier gelangt. Ausserdem arbeitet das zusätzliche Druckwerk bei dieser bekannten Druckmaschine mit dem Schöndruckzylinder bzw. dem Widerdruckzylinder zusammen, welcher vom Plattenzylinder dieses Druckwerks eingefärbt wird.

Aus der DE-A-435 902 und der GB-A 1 559 998 sind Schön- und Widerdruckmaschinen mit zwei zentralen Druckzylindern und einer S-förmigen Papierführung bekannt, derart, dass das Papier zunächst den einen Druckzylinder im einen Sinne und dann den anderen Druckzylinder im anderen Sinne teilweise umschlingt. Gemäss der DE-A 435 902, in welcher eine Bogendruckmaschine beschrieben wird, befinden sich die beiden zentralen Druckzylinder zum Zwecke einer unmittelbaren Bogenübergabe vom einen an den anderen in Berührung miteinander. Jeder der beiden Druckzylinder wirkt einerseits mit je einem Plattenzylinder, welcher direkt die Oberfläche dieses Druckzylinders einfärbt, und andererseits mit je einem von einem weiteren Plattenzylinder eingefärbten Gummizylinder zusammen, welcher mit dem betreffenden Druckzylinder einen Druckspalt bildet. Auf diese Weise erhält das Papier beim Durchlaufen des ersten Druckspalts einen ersten Schön- und Widerdruck und dann, nach Uebernahme durch den zweiten Druckzylinder, beim Durchlaufen des zweiten Druckspalts einen zweiten Schön- und Widerdruck.

Bei der in der GB-1 559 998 beschriebenen Maschine wird das Papier beim Passieren des ersten Druckzylinders auf seiner einen Seite und dann beim Passieren des zweiten Druckzylinders auf seiner anderen Seite jeweils direkt durch einen Plattenzylinder bedruckt. Im Falle einer Rollendruckmaschine befinden sich beide Druckzylinder im Abstand voneinander, und die Papierbahn ist zwischen beiden Druckzylindern gespannt. Im Falle einer Bogendruckmaschine sind beide Druckzylinder eng benachbart.

Um die frisch auf eine einen Druckzylinder umschlingende Papierbahn aufgebrachte Farbe wenigstens teilweise zu trocknen, bevor diese Papierbahn einen weiteren Druck erhält, ist es aus der FR-A-2 315 389 bekannt, längs eines Teils des Umfangs des Druckzylinders eine Trocknungsvorrichtung vorzusehen.

Der vorliegenden Erfindung liegt die Aufgabe zugrunde, eine konvertierbare Druckmaschine der im Oberbegriff des Anspruchs 1 beschriebenen Art derart zu verbessern, dass die Anzahl der Farbübertragungen verringert wird, die erforderlich sind, um die Farbe von den Offsetplattenzylindern bzw. vom Sammeldruckplattenzylinder auf das Papier zu übertragen, und dass von dem in wenigstens einer der Maschinenhälften vorgesehenen zusätzlichen Druckwerk ein weiteres Einfarbenbild auf die betreffende Papierseite aufgebracht wird.

Diese Aufgabe wird erfindungsgemäss durch die im Anspruch 1 angegebenen Merkmale gelöst.

Bei dem zusätzlichen Druckwerk kann es sich um ein Trockenoffset-Druckwerk oder aber vorzugsweise um eine Nassoffset-Druckwerk, das insbesondere mit einer angefeuchteten Tiefdruckplatte arbeitet, handeln.

Die konvertierbare Druckmaschine nach der Erfindung hat den Vorteil, dass sowohl beim Offsetdruck als auch beim Sammeldruck der von den Offsetplattenzylindern eingefärbte Gummizylinder bzw. der vom Sammeldruckplattenzylinder eingefärbte Bildübertragungszylinder das Mehrfarbenbild direkt auf die betreffende Papierseite überträgt, so dass eine Farbbildübertragung zwischen Gummizylindern entfällt. Es wird dabei nacheinander zunächst die eine und dann die andere Papierseite bedruckt. Mit dem zusätzlichen Druckwerk lässt sich in einem einzigen Durchgang ausserdem noch ein weiteres Einfarbenbild auf eine der beiden Seiten oder auf beide Seiten des Papiers aufbringen, wobei es sich beim Banknotendruck insbesondere um ein Hauptmuster handeln kann.

Obwohl beide Papierseiten nacheinander bedruckt werden, lässt sich ein praktisch vollkommenes Schön- und widerdruckregister erzielen, weil die als Schöndruckzylinder und Widerdruckzylinder zusammenwirkenden Druckzylinder eng benachbart sind und das Papier unmittelbar vom einen auf den anderen Druckzylinder übertragen wird, so dass eine direkte Papierüberführung, ohne zusätzliche Ueberführungsorgane, gewährleistet ist. Vorzugsweise ist dabei die Anordnung so getroffen, dass der Abstand zwischen den beiden Druckzylindern gemäss der Papierstärke einstellbar und so gewählt ist, dass die Anpresskraft wenigstens näherungsweise gleich derjenigen Anpresskraft ist, mit der ein Druckzylinder und ein Gummizylinder bei der Bildung eines Druckspalts gegeneinander gedrückt sind. Dadurch wird die einwandfreie Ueberführung des Papiers, insbesondere in Bogenform, vom einen auf den anderen Druckzylinder mit Sicherheit gewährleistet.

Die Erfindung wird anhand der Zeichnung am Ausführungsbeispiel einer Bogendruckmaschine näher erläutert. Es zeigen :
Figur 1 eine Ausführungsform der Druckmaschine, bei der beide Maschinenhälften ihre Sammeldruckstellung einnehmen, und
Figur 2 die gleiche Druckmaschine mit beiden Maschinenhälften in der Offsetdruckstellung.

Die Druckmaschine besteht aus zwei Maschinenhälften, welche, mit Ausnahme der das Papier zuführenden und der das Papier aus der Maschine herausführenden Einrichtungen, im wesentlichen gleich aufgebaut sind. Jede Maschinenhälfte weist einen Druckzylinder 4 bzw. 14, einen Sammeldruckplattenzylinder 5 bzw. 15, einen Bildübertragungszylinder 6 bzw. 16 und einen Gummizylinder 7 bzw. 17 auf. Jeder Gummizylinder 7 bzw. 17 wird durch konvertierbare Zylinder 8 bzw. 18 eingefärbt, bei denen es sich im Falle eines Offsetdrucks um Offsetplattenzylinder und im Falle eines Sammeldrucks um Farbselektionszylinder handelt und die jeder von einem eigenen Farbwerk 9 bzw. 19 mit einer anderen Farbe eingefärbt werden. Alle Farbwerke 9 sind in einem Farbwerkwagen 12 und alle Farbwerke 19 in einem Farbwerkwagen 22 installiert.

Ausserdem hat im betrachteten Beispiel jede Maschinenhälfte ein zusätzliches Einfarbendruckwerk, dessen Plattenzylinder 10 bzw. 20 am Bildübertragungszylinder 6 bzw. 16 anliegt und von einem eigenen Farbwerk 11 bzw. 21 eingefärbt wird. Bei diesem zusätzlichen Einfarbendruckwerk handelt es sich um ein Offsetdruckwerk, vorzugsweise, wie in den Figuren 1 und 2 angedeutet, um ein Nassoffsetdruckwerk, das mit einem Feuchtwerk 11a bzw. 21a arbeitet. Als Nassoffsetdruckplatte dient vorzugsweise eine Stichtiefdruckplatte, deren nichtdruckende Oberfläche durch die Anfeuchtung farbabstossend gemacht wird. Das Farbwerk 11 und das Feuchtwerk 11a sind in einem Farbwerkgestell 13 untergebracht, welches auf der Oberseite des Farbwerkwagens 12 angeordnet ist. Das Farbwerk 21 und das Feuchtwerk 21a auf der anderen Maschinenseite sind in einem Farbwerkgestell 23 untergebracht, das auf der Oberseite des Farbwerkwagens 22 angeordnet ist.

Die Druckzylinder 4, 14 und die Gummizylinder 7, 17 drehen sich im Sinne der Pfeile. Das Papier 1 in Bogenform wird über eine Stopptrommel 2 und mit Greifern versehenen Ueberführungstrommeln 3 zugeführt, passiert dabei auf beiden Seiten angeordnete Papierentstaubungs-und Antistatikvorrichtungen 3′, wird dann vom als Schöndruckzylinder fungierenden Druckzylinder 4 übernommen, auf dem es durch Greifer gehalten wird, und umschlingt diesen Druckzylinder 4 auf seiner in den Figuren unteren Hälfte; nachdem das Papier den Spalt zwischen beiden Druckzylindern 4, 14 passiert hat, wird es von den Greifern des als Widerdruckzylinder fungierenden Druckzylinders 14 übernommen und umschlingt diesen nunmehr im anderen Sinne längs des grössten Teils seines Umfangs, bis es schliesslich am unteren Bereich des Druckzylinders 14 von einem Kettengreifersystem 24 übernommen und aus der Druckmaschine herausgeführt wird.

Die Gummizylinder 7 und 17 sind zwischen einer in Figur 1 gezeigten Sammeldruckstellung, in der sie vom betreffenden Druckzylinder 4 bzw. 14 abgerückt sind, und einer in Figur 2 gezeigten Offsetdruckstellung, in der sie gegen den betreffenden Druckzylinder 4 bzw. 14 angepresst sind, verstellbar.

In der in Figur 1 gezeigten Sammeldruckstellung nimmt der Sammeldruckplattenzylinder 5 bzw. 15 seine Arbeitsstellung ein, das heisst, er liegt sowohl am betreffenden Gummizylinder 7 bzw. 17 als auch am betreffenden Bildübertragungszylinder 6 bzw. 16 an und trägt eine ein vollständiges Druckmuster aufweisende Sammeldruckplatte, bei der es sich vorzugsweise um eine Hochdruckplatte handelt. Die konvertierbaren Zylinder 8 bzw. 18 tragen Farbselektionsplatten. Diese Farbselektionsplatten haben ausgeschnittene Reliefs, welche den in einer bestimmten Farbe zu druckenden Bereichen der Sammeldruckplatte entsprechen, und übertragen ein Mehrfarbenbild mit nebeneinanderliegenden Farben auf den als Farbsammelzylinder fungierenden Gummizylinder 7 bzw. 17, welcher seinerseits den Sammeldruckplattenzylinder 5 bzw. 15 einfärbt. Das Mehrfarbenbild wird von der eingefärbten Sammeldruckplatte auf den Bildübertragungszylinder 6 bzw. 16 übertragen, bei dem es sich um einen Gummizylinder handelt. Gleichzeitig erhält dieser Bildübertragungszylinder 6 bzw. 16 im betrachteten Beispiel noch das zusätzliche Druckbild vom Plattenzylinder 10 bzw. 20 des zusätzlichen Einfarbendruckwerks.

In jeder Maschinenhälfte bilden Bildübertragungszylinder 6 bzw. 16 und Druckzylinder 4 bzw. 14 zwischen sich je einen Druckspalt. Das Papier 1 durchläuft zunächst den Druckspalt in der ersten Maschinenhälfte unter Bedruckung seiner einen Seite und dann den Druckspalt in der zweiten Maschinenhälfte wo es auf seiner anderen Seite bedruckt wird.

In der in Figur 2 gezeigten Offsetdruckstellung nimmt der Sammeldruckplattenzylinder 5 bzw. 15 seine abgerückte Ausserbetriebsstellung ein, der Gummizylinder 7 bzw. 17 ist gegen den Druckzylinder 4 bzw. 14 gepresst, und die konvertierbaren Zylinder 8 bzw. 18 tragen Offsetdruckplatten, deren Teilbilder auf den Gummizylinder 7 bzw. 17 übertragen werden.

In dieser Offsetdruckstellung hat jede Maschinenhälfte zwei Druckspalte, nämlich einen ersten Druckspalt zwischen Druckzylinder 4 bzw. 14 und Bildübertragungszylinder 6 bzw. 16, der in diesem Falle nur das Druckbild vom Plattenzylinder 10 bzw. 20 des zusätzlichen Einfarbendruckwerks erhält, und einen zweiten Druckspalt zwischen Druckzylinder 4 bzw. 14 und Gummizylinder 7 bzw. 17. Das Papier 1 durchläuft nacheinander in beiden Maschinenhälften, zunächst auf dem Druckzylinder 4, dann auf dem Druckzylinder 14, jeweils die ersten und zweiten Druckspalte, wobei zunächst die eine Papierseite und dann die andere Papierseite jeweils den Einfarbendruck und den Mehrfarbenoffsetdruck erhalten.

Da die beiden Druckzylinder 4 und 14 eng benachbart sind und dadurch die Papierbogen direkt vom einen auf den anderen Druckzylinder, ohne zusätzliche Papierführungsmittel, überführt werden, ist ein praktisch vollkommenes Schöndruck-Widerdruck-Register trotz der nacheinander stattfindenden Bedruckungen gewährleistet. Um die registerhaltige Ueberführung des Papiers vom Druckzylinder 4 auf den Druckzylinder 14 mit Sicherheit zu gewährleisten, ist der Abstand zwischen beiden Druckzylindern entsprechend der Papierstärke einstellbar und vorzugsweise so gewählt, dass die Anpresskraft wenigstens näherungsweise gleich derjenigen Anpresskraft ist, mit der ein Druckzylinder 4 bzw. 14 und der betreffende Gummizylinder 7 bzw. 17 zur Bildung eines Druckspalts gegeneinandergedrückt sind.

Im betrachteten Beispiel sind die Druckzylinder 4, 14 und die Gummizylinder 7, 17 gleich gross und haben einen Durchmesser, der ein ganzes Vielfaches, im betrachteten Beispiel das Dreifache, des Durchmessers der Sammeldruckplattenzylinder 5, 15, der Bildübertragungszylinder 6, 16, der Plattenzylinder 10, 20 sowie der konvertierbaren Zylinder 8, 18 beträgt. Die beiden Gummizylinder 7, 17 liegen tiefer als die Druckzylinder 4, 14 und sind jeweils schräg nach aussen gegenüber diesen versetzt angeordnet; die Sammeldruckplattenzylinder 5, 15 und die Bildübertragungszylinder 6, 16 befinden sich oberhalb der Gummizylinder 7, 17. Auf diese Weise ist der gesamte Bereich unterhalb der Gummizylinder 7, 17 und der Druckzylinder 4, 14 frei von einfärbenden Zylindern und daher bequem zugänglich.

Da der Durchmesser der Druckzylinder 4, 14 ein ganzzahliges Vielfaches des Durchmessers der Plattenzylinder 8, 18 ist, gelangen die auf die erste Papierseite aufgedruckten frischen Farbbilder bei Anlage am zweiten Druckzylinder 14 während jeder Umdrehung desselben immer mit denselben Umfangsabschnitten dieses Druckzylinders 14 in Berührung. Daher sind eventuelle Farbübertragungen von der frischbedruckten ersten Papierseite auf den zweiten Druckzylinder 14 im Prinzip nicht störend, weil die eventuell bei jeder Umdrehung des Druckzylinders 14 übertragenen Farbmuster jeweils koinzidieren.

Um jedoch mögliche Beeinträchtigungen der Druckqualität infolge derartiger Farbübertragungen mit Sicherheit auszuschliessen, kann dafür gesorgt werden, dass eine Farbübertragung von der frischbedruckten Papierseite auf den zweiten Druckzylinder 14 nicht stattfindet. Zu diesem Zwecke kann, wie in den Figuren angedeutet, in der Nähe des vom frischbedruckten Papier bedeckten Umfangsabschnitts des ersten Druckzylinders 4 eine Trocknungsvorrichtung 25 vorgesehen sein, welche die frische Druckfarbe trocknet, bevor sie mit der Oberfläche des zweiten Druckzylinders 14 in Berührung gelangt. Eine ähnliche Trocknungsvorrichtung kann auch am zweiten Druckzylinder 14 installiert sein. Diese Trocknungsvorrichtungen sind zweckmässigerweise mit einer Einrichtung zur Temperaturregulierung ausgerüstet. Man kann auch rasch trocknende Druckfarben verwenden, wobei zwecks Beschleunigung dieser Trocknung von einer Trocknungsvorrichtung 25 Gebrauch gemacht werden kann.

Eine weitere Möglichkeit, um eine Farbübertragung von der frischbedruckten ersten Papierseite auf den zweiten Druckzylinder 14 zu vermeiden, besteht darin, diesen Druckzylinder 14 mit einer wenigstens näherungsweise farbabstossenden Oberfläche zu versehen, welche beispielsweise aus einer Metallschicht nach Art einer Nassoffsetdruckplatte besteht, die durch ein Feuchtwerk angefeuchtet wird.

Mann kann jedoch, wie bereits erwähnt, eine gewisse Farbübertragung auf die Oberfläche des zweiten Druckzylinders 14 in Kauf nehmen, es sollte dann jedoch ein Doublieren dadurch vermieden werden, dass der zweite Druckzylinder 14 mit Offsetgummitüchern bespannt ist, der erste Druckzylinder 4 eine harte Oberfläche hat und, wie erwähnt, beide Druckzylinder so stark gegeneinandergepresst sind, dass die Bögen eingeklemmt und so korrekt beim Uebergang von einem zum anderen Druckzylinder geführt werden. Gleichzeitig wird dabei eine zu starke Farbanhäufung auf der Gummioberfläche des zweiten Druckzylinders vermieden, weil sich zwischen Gummi und Papier ein Farbgleichgewicht einstellt. Es ist auch möglich, auf der Oberfläche des Druckzylinders 14 eine Schicht aus Chrom mit mikrofeiner Körnung vorzusehen, welche die von der frischbedruckten Papierseite aufgenommene Farbe leicht wieder abgibt, so dass sich ein nichtstörendes Farbgleichgewicht zwischen dieser Chromschicht und der auf ihr anliegenden bedruckten Papierseite einstellt.

Während der in Laufrichtung des Papiers erste Druckzylinder 4, also der Schöndruckzylinder, in allen Fällen vorzugsweise eine harte Oberfläche, insbesondere eine metallische Oberfläche, beispielsweise aus Stahl, hat, hängt die Wahl der Oberfläche des in Laufrichtung des Papiers zweiten Druckzylinders 14, also des Widerdruckzylinders, davon ab, ob und gegebenenfalls welche Mittel vorgesehen sind, um eine Farbübertragung auf diesen Druckzylinder zu verhindern. Wenn mit einer Trocknungsvorrichtung 25, wie erwähnt, bzw. mit einer rasch trocknenden Farbe gearbeitet wird, kann der zweite Druckzylinder 14 die gleiche harte Oberfläche, insbesondere aus Stahl, haben wie der erste Druckzylinder 4. Wenn man die Oberfläche des zweiten Druckzylinders 14 farbabstossend machen will, dann hat sie, wie erwähnt, eine Oberflächenschicht nach Art einer Nassoffsetdruckplatte. Wenn Farbübertragungen auf den zweiten Druckzylinder 14 zugelassen werden, dann kann man beispielsweise, wie erwähnt, eine Gummituchoberfläche oder aber auch eine Chromschicht mit mikrofeiner Körnung vorsehen.

Im betrachteten Beispiel sind die beiden Gummizylinder 7 und 17 sowie auch der zweite Druckzylinder 14, von dem angenommen ist, dass er mit Gummitüchern bespannt ist, mit je einer abrückbaren automatischen Gummituchwascheinrichtung 26 ausgerüstet, die während des Druckbetriebs natürlich von den Zylindern abgerückt ist. Bei Verwendung eines mit Gummitüchern bespannten zweiten Druckzylinders 14 kann die Trocknungsvorrichtung 25 entfallen.

Natürlich kann die beschriebene Druckmaschine auch so betrieben werden, dass die eine Maschinenhälfte ihre Offsetdruckstellung und die andere Maschinenhälfte ihre Sammeldruckstellung einnimmt. Auch kann nur eine der beiden Maschinenhälften mit einem zusätzlichen Einfarbendruckwerk ausgerüstet sein. Andererseits ist es möglich, längs der freien Umfangsabschnitte der Druckzylinder 4 und 14 noch ein oder mehrere weitere Einfarbendruckwerke vorzusehen, deren Bilder über je einen Bildübertragungszylinder mit elastischer Oberfläche direkt auf die betreffende Papierseite übertragen werden.

Beim Banknotendruck stellen die mehrfarbigen Offsetdruck- bzw. Sammeldruckbilder vorzugsweise den Sicherheitsuntergrund dar, während die als Nassoffsetdruckwerke ausgebildeten zusätzlichen Einfarbendruckwerke mit den Plattenzylindern 10 bzw. 20 ein Hauptmuster liefern. Ausser dem Hauptmuster können die Plattenzylinder dieser zusätzlichen Druckwerke auch noch ein weiteres, den mehrfarbigen Sicherheitsuntergrund ergänzendes und gegebenenfalls überlagerndes Druckmuster eines Sicherheitsuntergrunds aufweisen.

Abgesehen von dem Vorteil, dass die Farben bzw. die Bilder von den Plattenzylindern über nur jeweils einen Gummizylinder direkt auf die eine oder andere Papierseite übertragen werden, zeichnet sich die Druckmaschine nach der Erfindung dadurch aus, dass sie Banknoten mit einer hohen Sicherheit gegen Fälschung zu drucken erlaubt. Diese hohe Sicherheit gegen Fälschung wird einerseits dadurch erzielt, dass der mehrfarbige Sicherheitsuntergrund auf einer Banknotenseite nach einem anderen Druckverfahren als der auf der anderen Banknotenseite herstellbar ist und ferner das Hauptmuster auf jeder Banknotenseite wiederum nach einem anderen Druckverfahren, nämlich dem Nassoffsetdruckverfahren, erzeugt werden kann, und dass andererseits mit Hilfe eines zusätzlichen Untergrundmusters auf den Druckplatten der zusätzlichen Einfarbendruckwerke ein sehr komplizierter, aus sich überlagernden Linien zusammengesetzter Sicherheitsuntergrund hergestellt werden kann.

Die beschriebene Druckmaschine kann auch als Rollendruckmaschine ausgebildet sein, wobei dann die Bogenführungsorgane lediglich durch die bekannten Führungsorgane für eine Papierbahn ersetzt sind und, wenn ein kontinuierlicher Druckbetrieb vorgesehen ist, die beiden Druckzylinder 4 unds 14 jeweils eine durchgehend glatte, fugenfreie Oberfläche aufweisen.

## Patentansprüche

1. Konvertierbare Mehrfarben-Druckmaschine zum Schön- und Widerdruck, insbesondere von Banknoten, mit zwei im wesentlichen gleich aufgebauten Hälften, die jede
- einen ersten Zylinder (4, 14),
- einen gegen diesen angedrückten Bildübertragungszylinder (6, 16),
- einen zweiten, als Gummizylinder (7, 17) ausgebildeten Zylinder, der zwischen einer gegen den ersten Zylinder (4, 14) gepressten Offsetdruckstellung und einer von diesem abgerückten Sammeldruckstellung verstellbar ist,
- mehrere mit diesem Gummizylinder (7, 17) in Berührung stehende konvertierbare, in der Offsetdruckstellung als Offsetplattenzylinder und in der Sammeldruckstellung als Farbselektionszylinder ausgebildete, von je einem Farbwerk (9, 19) einfärbbare Zylinder (8, 18),
- einen dem Gummizylinder (7, 17) zugeordneten verstellbaren Sammeldruckplattenzylinder (5, 15), der in der Offsetdruckstellung vom Gummizylinder (7, 17) in eine Ausserbetriebsstellung abrückbar ist und in der Sammeldruckstellung sowohl mit dem Gummizylinder (7, 17) als auch mit dem Bildübertragungszylinder (6, 16) zusammenwirkt,
- und in wenigstens einer der Maschinenhälften ein zusätzliches Druckwerk mit einem von einem eigenen Farbwerk (11, 21) eingefärbten Plattenzylinder (10, 20) aufweist,
dadurch gekennzeichnet, dass die beiden ersten Zylinder (4, 14) jeder Maschinenhälfte als benachbart nebeneinanderliegende Druckzylinder fungieren, dass der Druckzylinder (4, 14) und der Bildübertragungszylinder (6, 16) jeder Maschinenhälfte zwischen sich einen ersten Druckspalt bilden, dass in der Offsetdruckstellung die gegeneinander gepressten Druck- und Gummizylinder (4, 7; 14, 17) zwischen sich einen zweiten Druckspalt bilden, dass das zu bedruckende Papier (1) zunächst den einen Druckzylinder (4) im einen Sinne teilweise umschlingt und nach Passieren des Spalts zwischen beiden Druckzylindern (4, 14) den anderen Druckzylinder (14) im anderen Sinne teilweise umschlingt, wobei die Druckspalte in beiden Maschinenhälften unter Bedruckung zunächst der einen, dann der anderen Papierseite passiert werden, und dass der Plattenzylinder (10, 20) des zusätzlichen Druckwerks den Bildübertragungszylinder (6, 16) einfärbt.

2. Druckmaschine nach Anspruch 1, dadurch gekennzeichnet, dass das zusätzliche Druckwerk ein Trockenoffsetdruckwerk ist.

3. Druckwerk nach Anspruch 1, dadurch gekennzeichnet, dass das zusätzliche Druckwerk ein Nassoffsetdruckwerk ist, das insbesondere mit einer angefeuchteten Tiefdruckplatte arbeitet.

4. Druckmaschine nach einem der Ansprüche 1 bis 3, dadurch gekennzeichnet, dass der Abstand zwischen den beiden Druckzylindern (4, 14) einstellbar und vorzugsweise so gewählt ist, dass die Anpresskraft wenigstens näherungsweise gleich derjenigen Anpresskraft ist, mit welcher ein Druckzylinder (4; 14) und ein Gummizylinder (7; 17) bei Bildung eines Druckspalts gegeneinander gedrückt sind.

5. Druckmaschine nach einem der Ansprüche 1 bis 4, dadurch gekennzeichnet, dass der in Laufrichtung des Papiers erste Druckzylinder (4) eine harte Oberfläche, vorzugsweise eine metallische Oberfläche, beispielsweise aus Stahl, aufweist.

6. Druckmaschine nach einem der Ansprüche 1 bis 5, dadurch gekennzeichnet, dass wenigstens der in Laufrichtung des Papiers (1) erste Druckzylinder (4) in der Nähe seines vom frisch bedruckten Papier (1) bedeckten Umfangsabschnitts mit einer Trocknungsvorrichtung (25), vorzugsweise mit Temperaturregulierung, ausgerüstet ist.

7. Druckmaschine nach Anspruch 6, dadurch gekennzeichnet, dass der in Laufrichtung des Papiers zweite Druckzylinder (14) eine harte Oberfläche, vorzugsweise eine metallische Oberfläche, beispielsweise aus Stahl, aufweist.

8. Druckmaschine nach einem der Ansprüche 1 bis 6, dadurch gekennzeichnet, dass sie als Bogendruckmaschine ausgebildet ist und der in Laufrichtung des Papiers (1) zweite Druckzylinder (14) mit Offset-Gummitüchern bespannt ist, während der erste Druckzylinder (4) vorzugsweise eine harte Oberfläche hat, und dass beide Druckzylinder (4, 14) mit einem zur registerhaltigen Führung der Bögen hinreichenden Anpressdruck aneinanderliegen.

9. Druckmaschine nach einem der Ansprüche 1 bis 6, dadurch gekennzeichnet, das der in Laufrichtung des Papiers (1) zweite Druckzylinder (14) eine wenigstens näherungsweise farbabstossende Oberfläche hat, die beispielsweise aus einer Metallschicht nach Art einer Nassoffsetdruckplatte besteht, die durch ein Feuchtwerk anfeuchtbar ist, oder eine Oberfläche aus Chrom mit mikrofeiner Körnung aufweist.

10. Druckmaschine nach einem der Ansprüche 1 bis 9, dadurch gekennzeichnet, dass die Druckzylinder (4, 14) und die Gummizylinder (7, 17) gleich gross sind und einen Durchmesser haben, der ein ganzes Vielfaches, vorzugsweise das Dreifache, des Durchmessers der Sammeldruckplattenzylinder (5, 15), der Bildübertragungszylinder (6, 16), der konvertierbare Zylinder (8, 18) und gegebenenfalls der Plattenzylinder (10, 20) des zusätzlichen Druckwerks beträgt, dass die beiden Gummizylinder (7, 17) tiefer als die Druckzylinder (4, 14) und jeweils schräg nach aussen gegenüber diesen versetzt angeordnet sind, dass die Sammeldruckplattenzylinder (5, 15), die Bildübertragungszylinder (6, 16) und gegebenenfalls die Plattenzylinder (10, 20) des zusätzlichen Druckwerks oberhalb der Gummizylinder (7, 17) liegen und die Unterseite der Druckzylinder (4, 14) frei von einfärbenden Zylindern ist.

11. Druckmaschine nach einem der Ansprüche 1 bis 10, dadurch gekennzeichnet, dass die Offsetplatten auf den Offsetplattenzylindern bzw. die Sammeldruckplatte auf dem Sammeldruckplattenzylinder in wenigstens einer der Maschinenhälften die jeweils mehrfarbig eingefärbten Druckmuster für einen Sicherheitsuntergrund aufweisen und die mit einer Farbe eingefärbte Druckplatte des zusätzlichen Druckwerks ein Hauptmuster aufweist und gegebenenfalls ausser diesem Hauptmuster ein weiteres, den mehrfarbigen Sicherheitsuntergrund ergänzendes und vorzugsweise überlagerndes Druckmuster eines Sicherheitsuntergrundes hat.

## Claims

1. Convertible multi-colour printing machine for the recto-verso printing of especially banknotes, with two essentially identically constructed halves, each comprising
- a first cylinder (4, 14),
- an image transfer cylinder (6, 16) Pressed against this,
- a second cylinder designed as a blanket cylinder (7, 17) and adjustable between an offset-printing position pressed against the first cylinder (4, 14) and a collect-printing position moved away from this,
- several convertible cylinders (8, 18) which are in contact with this blanket cylinder (7, 17) and which are designed as offset plate cylinders in the offset-printing position and as colour selector cylinders in the collect-printing position and can each be inked by an inking unit (9, 19), and
- an adjustable collect-printing plate cylinder (5, 15) which is assigned to the blanket cylinder (7, 17) and which, in the offset-printing position, can be moved away from the blanket cylinder (7, 17) into an inoperative position and, in the collect-printing position, interacts both with the blanket cylinder (7, 17) and with the image transfer cylinder (6, 16),
- an additional printing unit in at least one of the machine halves, said additional printing unit having a plate cylinder (10, 20) inked by its own inking unit (11, 21),
characterized by the fact that the first two cylinders (4, 14) of each machine half function as impression cylinders located closely adjacent and next to one another, that the impression cylinder (4, 14) and the image transfer cylinder (6, 16) of each machine half form a first printing nip between them, that, in the offset-printing position, the impression and blanket cylinders (4, 7; 14, 17) pressed against one another form a second printing nip between them, that the paper (1) to be printed first loops partially round one impression cylinder (4) in one direction and, after passing through the nip between the two impression cylinders (4, 14), loops partially round the other impression cylinder (14) in the other direction, the paper passing through the nips in the two machine halves, thereby being printed first on one side of the paper and then on the other, and that the plate cylinder (10, 20) of the additional printing unit inks the image transfer cylinder (6, 16).

2. Printing machine according to Claim 1, characterized by the fact that the additional printing unit is a dry offset printing unit.

3. Printing machine according to Claim 1, characterized by the fact that the additional printing unit is a wet offset printing unit which works particularly with a dampened intaglio printing plate.

4. Printing machine according to one of Claims 1 to 3, characterized by the fact that the distance between the two impression cylinders (4, 14) is adjustable and preferably selected so that the pressing force is at least approximately equal to that pressing force with which an impression cylinder (4; 14) and a blanket cylinder (7; 17) are pressed against one another to form a printing nip.

5. Printing machine according to one of Claims 1 to 4, characterized by the fact that the impression cylinder (4) which is the first in the direction of run of the paper has a hard surface, preferably a metallic surface, for example of steel.

6. Printing machine according to one of Claims 1 to 5, characterized by the fact that at least the impression cylinder (4) which is the first in the direction of run of the paper (1) is equipped, in the vicinity of its circumferential portion covered by freshly printed paper (1), with a drying device (25), preferably with temperature regulation.

7. Printing machine according to Claim 6, characterized by the fact that the impression cylinder (14) which is the second in the direction of run of the paper has a hard surface, preferably a metallic surface, for example of steel.

8. Printing machine according to one of Claims 1 to 6, characterized by the fact that it is designed as a sheet-fed printing machine and that the impression cylinder (14) which is the second in the direction of run of the paper (1) is covered with offset rubber blankets, whilst the first impression cylinder (4) preferably has a hard surface, and that the two impression cylinders (4, 14) rest against one another with a pressing force sufficient for register guidance of the sheets.

9. Printing machine according to one of Claims 1 to 6, characterized by the fact that the impression cylinder (14) which is the second in the direction of run of the paper (1) has an at least approximately ink-repellent surface which is composed, for example, of a metal layer in the manner of a wet offset printing plate, dampenable by means of a dampening unit, or a surface of chromium with a micro-fine grain.

10. Printing machine according to one of Claims 1 to 9, characterized by the fact that the impression cylinders (4, 14) and the blanket cylinders (7, 17) are of equal size and have a diameter which is an integral multiple of, preferably three times, the diameter of the collect-printing plate cylinders (5, 15), of the image transfer cylinders (6, 16), of the convertible cylinder (8, 18) and, if appropriate, of the plate cylinders (10, 20) of the additional printing unit, that the two blanket cylinders (7, 17) are located lower than the impression cylinders (4, 14) and are respectively arranged offset obliquely outwards in relation to these, that the collect-printing plate cylinders (5, 15), the image transfer cylinders (6, 16) and, if appropriate, the plate cylinders (10, 20) of the additional printing unit are located above the blanket cylinders (7, 17) and the underside of the impression cylinders (4, 14) is free of inking cylinders.

11. Printing machine according to one of Claims 1 to 10, characterized by the fact that the offset plates on the offset plate cylinders or the collect-printing plate on the collect-printing plate cylinder in at least one of the machine halves have the respective multi-colour printing designs for the safety background, and the single-colour printing plate of the additional printing unit has a main design and if appropriate, in addition to this main design, a further safety-background design supplementing and preferably superposed on the multi-colour safety background.

## Revendications

1. Machine d'impression rotative convertible pour l'impression recto-verso en plusieurs couleurs, en particulier pour l'impression de billets de banque, constituée de deux moitiés sensiblement identiques comprenant chacune
- un premier cylindre (4, 14),
- un cylindre de transfert d'image (6, 16) appliqué contre celui-ci,
- un second cylindre (7, 17) agencé en cylindre porteblanchets déplaçable entre une position d'impression offset dans laquelle il est pressé contre le premier cylindre (4, 14) et une position d'impression par collecte de couleurs, dans laquelle il est écarté du premier cylindre,
- plusieurs cylindres (8, 18) en contact avec le cylindre porte-blanchets (7, 17), encrables par un dispositif d'encrage (9, 19) et convertibles, agences en cylindres porte-plaque offset dans la position d'impression offset et en cylindres de sélection de couleurs dans la position d'impression par collecte de couleurs,
- un cylindre porte-plaque collectrice de couleurs (5, 15) associé au cylindre porte-blanchets (7, 17) et déplaçable, ce cylindre (5, 15), dans la position d'impression offset, étant écartable du cylindre porte-blanchets (7, 17) dans une position hors travail et, dans la position d'impression par collecte de couleurs, coopérant aussi bien avec le cylindre porte-blanchets (7, 17) qu'avec le cylindre de transfert d'image (6, 16),
- et, au moins dans l'une des moitiés de machine, un dispositif d'impression additionnel comprenant un cylindre porte-plaque (10, 20) encré par son propre dispositif d'encrage (11, 21),
caractérisée en ce que les deux premiers cylindres (4, 14) de chaqe moitié de machine fonctionnent en tant que cylindres d'impression disposés l'un à côté de l'autre, que le cylindre d'impression (4, 14) et le cylindre de transfert d'image (6, 16) de chaque moitié de machine détermine entre eux une première fente d'impression, que dans la position d'impression offset, les cylindres d'impression (4, 14) et les cylindres porte-blanchets (7, 17) pressés les uns contre les autres déterminent entre eux une seconde fente d'impression, que le papier à imprimer (1) entoure d'abord partiellement le premier cylindre d'impression dans un sens et qu'après avoir traversé la fente entre les deux cylindres d'impression (4, 14) il entoure partiellement l'autre cylindre d'impression (14) dans l'autre sens, les fentes d'impression dans les deux moitiés de machine étant traversées par le papier de telle sorte que l'un des côtés du papier est tout d'abord imprimé puis l'autre côté, et que le cylindre porte-plaque (10, 20) du dispositif d'impression additionnel encre le cylindre de transfert d'image (6, 16).

2. Machine d'impression selon la revendication 1, caractérisée en ce que le dispositif d'impression additionnel est un dispositif d'impression offset à sec.

3. Machine d'impression selon la revendication 1, caractérisée en ce que le dispositf d'impression additionnel est un dispositif d'impression offset humide travaillant en particulier avec une plaque d'impression taille-douce mouillée.

4. Machine d'impression selon l'une des revendications 1 à 3, caractérisée en ce que la distance entre les deux cylindres d'impression (4, 14) est ajustable et de préférence choisie de telle sorte que la force de pression est au moins approximativement égale à la force de pression avec laquelle un cylindre d'impression (4; 14) et un cylindre porte-blanchets (7; 17) sont pressés l'un contre l'autre pour la formation d'une fente d'impression.

5. Machine d'impression selon l'une des revendications 1 à 4, caractérisée en ce que le premier cylindre d'impression (4), considéré dans le sens de déplacement du papier, présente une surface dure, de préférence une surface métallique, par exemple en acier.

6. Machine d'impression selon l'une des revendications 1 à 5, caractérisée en ce qu'au moins le premier cylindre d'impression (4), considéré dans le sens de déplacement du papier (1), est équipé, à proximité de sa partie de circonférence recouverte par le papier fraîchement imprimé, d'un dispositif de séchage (25), de préférence avec régulation de la température.

7. Machine d'impression selon la revendication 6, caractérisée en ce que le second cylindre d'impression (14), considéré dans le sens de déplacement du papier, présente une surface dure, de préférence une surface métallique, par exemple en acier.

8. Machine d'impression selon l'une des revendications 1 à 6, caractérisée en ce qu'elle est agencée en machine d'impression à la feuille et en ce que le second cylindre d'impression (14), considéré dans le sens de de déplacement du papier (1), est muni de blanchets offset, tandis que le second cylindre d'impression (4) présente une surface dure et en ce que les deux cylindres d'impression (4, 14) sont en contact l'un avec l'autre avec une pression suffisante pour la tenue du registre des feuilles.

9. Machine d'impression selon l'une des revendications 1 à 6, caractérisée en ce que le second cylindre d'impression (14), considéré dans le sens de déplacement du papier (1), présente une surface refusant au moins approximativement l'encre, consistant par exemple en une couche métallique semblable à celle d'une plaque d'impression offset humide, ou une surface en chrome à grain très fin.

10. Machine d'impression selon l'une des revendications 1 à 9, caractérisée en ce que les cylindres d'impression (4, 14) et les cylindres porte-blanchets (7, 17) sont de même grandeur et ont un diamètre qui est un multiple, de préférence le triple, du diamètre des cylindres porte-plaque d'impression par collecte de couleurs (5, 15), du diamètre des cylindres de transfert d'image (6, 16), du diamètre des cylindres convertibles (8, 18) et, le cas échéant, du diamètre des cylindres porte-plaque (10, 20) du dispositif d'impression additionnel, que les deux cylindres porte-blanchets (7, 17) sont disposés plus bas que les cylindres d'impression (4, 14) et décalés obliquement vers l'extérieur relativement à ceux-ci, que les cylindres porte-plaque d'impression par collecte de couleurs (5, 15), les cylindres de transfert d'image (6, 16) et, le cas échéant, les cylindres porte-plaque (10, 20) du dispositif d'impression additionnel sont situés plus haut que les cylindres porte-blanchets (7, 17) et que le côté inférieur des cylindres d'impression (4, 14) est libre de cylindres encreurs.

11. Machine d'impression selon l'une des revendications 1 à 10, caractérisée en ce que les plaques offset du cylindres porte-plaque offset, respectivement la plaque d'impression par collecte de couleurs du cylindre porte-plaque d'impression par collecte de couleurs dans au moins l'une des moitiés de machine présentent le motif d'impression respectivement encré en plusieurs couleurs pour un fond de sécurité et que la plaque d'impression encrée avec une couleur du dispositif d'impression additionnel présente un motif principal et, le cas échéant, en plus de ce motif principal, un motif d'impression d'un fond de sécurité supplémentaire complétant le fond de sécurité polychrome et de préférence superposé à ce dernier.
